# FASCICULE DE BREVET EUROPEEN

(11) **EP 0 483 004 B1**
(45) Date de publication et mention de la délivrance du brevet: **24.02.1999**
(21) Numéro de dépôt: 91402829.5
(22) Date de dépôt: 23.10.1991
(51) Int. Cl.: H01J 27/18

(54) **Source d'ions fortement chargés à sonde polarisable et à résonance cyclotronique électronique**
Quelle starkgeladener Ionen mit polarisierbarer Probe und mit Elektronzyklotronresonanz
Electron cyclotron resonance ion source for highly charged ions with polarisable probe

(30) Priorité: 25.10.1990 FR 9013232
(43) Date de publication de la demande: 29.04.1992
(73) Titulaire: COMMISSARIAT A L'ENERGIE ATOMIQUE, 75015 Paris (FR)
(72) Inventeur: Briand, Paul, F-38100 Grenoble (FR)
(74) Mandataire: Dubois-Chabert, Guy

(56) Documents cités:
- EP-A- 199 625
- GB-A- 2 069 230
- NUCLEAR INSTRUMENTS & METHODS IN PHYSICS RESEARCH. vol. 219, no. 2, 2 Janvier 1984, AMSTERDAM NL pages 263 - 268; DUGAR - ZHABON ET AL: 'AN ECR SOURCE OF MULTIPLY CHAGED IONS HELIOS-12A'
- NUCLEAR INSTRUMENTS & METHODS IN PHYSICS RESEARCH, SECTION - B vol. B23, no. 1-2, Avril 1987, AMSTERDAM NL pages 177 - 185; DELAUNAY M: 'USE OF ECR ION SOURCES AT THE AGRIPPA FACILITY'

## Description

La présente invention a pour objet une source d'ions positifs fortement chargés à sonde polarisable et à résonance cyclotronique électronique (RCE). Elle trouve de nombreuses applications, en fonction des différentes valeurs de l'énergie cinétique des ions extraits, dans les domaines de l'implantation ionique, de la microgravure, et plus particulièrement dans l'équipement des accélérateurs de particules, utilisés aussi bien dans le domaine scientifique que médical.

Dans les sources à résonance cyclotronique électronique, les ions sont obtenus en ionisant, dans une enceinte fermée du genre cavité hyperfréquence, un gaz, constitué par exemple de vapeurs métalliques, au moyen d'un plasma d'électrons fortement accélérés par résonance cyclotronique électronique. Cette résonance est obtenue grâce à l'action conjuguée d'un champ électromagnétique haute fréquence (HF) injecté dans l'enceinte, contenant le gaz à ioniser, et d'un champ magnétique, régnant dans cette même enceinte, dont l'amplitude B satisfait à la condition de résonance cyclotronique électronique suivante : B = f.2 πm/e dans laquelle e représente la charge de l'électron, m sa masse et f la fréquence du champ électromagnétique.

Dans ce type de source, la quantité d'ions pouvant être produite résulte de la compétition entre deux processus : d'une part la formation des ions par impact électronique sur des atomes neutres constituant le gaz à ioniser et d'autre part la destruction de ces mêmes ions par recombinaison, simple ou multiple, lors d'une collision de ces derniers avec un atome neutre ; cet atome neutre peut provenir du gaz non encore ionisé ou bien être produit sur les parois de l'enceinte par impact d'un ion sur lesdites parois.

Cet inconvénient est évité en confinant, dans l'enceinte constituant la source, les ions formés ainsi que les électrons servant à leur ionisation. Ceci est réalisé en créant à l'intérieur de l'enceinte des champs magnétiques radial et axial, définissant une nappe fermée dite "équimagnétique", n'ayant aucun contact avec les parois de l'enceinte et sur laquelle la condition de résonance cyclotronique électronique est satisfaite. Cette nappe a la forme d'un ballon de rugby. Plus cette nappe équimagnétique est proche des parois de l'enceinte, plus son efficacité est grande car elle permet de limiter le volume de présence des atomes neutres et donc la quantité de collision ions-atomes neutres. Cette nappe permet aussi de confiner les ions et les électrons produits par ionisation du gaz. Grâce à ce confinement, les électrons créés ont le temps de bombarder plusieurs fois un même ion et de l'ioniser totalement.

Le principe d'une telle source a été décrit dans le document FR-A-2 475 798, déposé au nom du demandeur et dans les articles :
- "Minimafios - Surfaces magnétiques et parois" de Mrs GELLER et JACQUOT, publié à l'occasion du quatrième séminaire international sur les sources RCE et sujets annexes, en Janvier 1982, p. 14.1 à 14.14.
- "Source d'ions lourds multichargés triplemafios" de Mrs BRIAND, CHAN-TUNG, GELLER et JACQUOT, publié dans la revue de physique appliquée, en Août 1977, p.1 135 à 1 138.
- "Electron cyclotron resonance multiply charged ion sources" de Mr. GELLER, publié dans IEEE transactions on nuclear science, vol. NS 23, n° 2, en Avril 1976, p. 904 à 912.

Sur la figure 1, on a représenté schématiquement une source d'ions de l'art antérieur.

Cette source contient deux étages.

Le rôle du premier étage A est en grande partie de fournir un flux d'électrons dans l'axe X de la source. Ce premier étage A comporte une cavité 2a à symétrie de révolution des bobines solénoïdales 14a disposées aux deux extrémités de la cavité 2a, créant un champ magnétique axial, ce champ étant majoré par un blindage de fer doux 18a situé à l'entrée de la source. Le gaz ou la vapeur à ioniser est introduit par un conduit 6 à l'intérieur de la cavité 2a. Lorsqu'il s'agit de vapeur, celle-ci peut être introduite dans la cavité sous la forme d'une tige apte à se vaporiser. Un champ électromagnétique est créé à l'intérieur de la cavité 2a par une première entrée haute fréquence 4a.

Le gaz sortant du premier étage A est préionisé et passe ensuite dans le second étage B. Cet étage B est constitué d'une cavité cylindrique multimode 2 d'ordre élevé, c'est-à-dire de dimension grande par rapport à la dimension de la longueur d'onde du champ électromagnétique. Son axe de symétrie porte la référence X. Ce champ électromagnétique est introduit radialement par une seconde entrée haute fréquence 4.

La cavité 2 est réunie à son extrémité 5 à une pompe à vide 10b, au moyen d'une canalisation d'extraction dans laquelle sont logées des électrodes 10a. Une source d'alimentation 9 permet d'appliquer une différence de potentiel à ces électrodes.

Cet ensemble pompe, canalisation et électrodes constitue les moyens d'extraction 10 des ions. Les ions ainsi extraits de la cavité 2 peuvent ensuite être sélectionnés suivant leur degré d'ionisation à l'aide de tout moyen connu utilisant un champ magnétique et/ou un champ électrique.

Autour de la cavité sont disposées des bobines 14 créant un champ magnétique axial et un ensemble 16 d'aimants permanents créant un champ magnétique radial, généralement du type hexapolaire. Ces champs magnétiques axial et radial sont superposés l'un sur l'autre et répartis dans toute la cavité ; ils forment ainsi un champ magnétique résultant qui définit au moins une surface équimagnétique à l'intérieur de la cavité 2.

Le premier problème dans ce type de source est l'importance de l'encombrement ; à ce problème vient s'ajouter la difficulté de fabrication et donc le coût d'une telle source.

Par ailleurs, les courants d'ions fournis par ces sources sont généralement trop faibles.

La présente invention a pour objet une source d'ions à résonance cyclotronique permettant de remédier à ces inconvénients en simplifiant notamment ce type de source.

De façon plus précise, l'invention a pour objet une source d'ions positifs fortement chargés à résonance cyclotronique électronique comportant :
- une cavité hyperfréquence 2 comportant un axe de symétrie ;
- une entrée haute fréquence 4 débouchant dans la cavité pour y créer un champ électromagnétique de haute fréquence ;
- une introduction de gaz 6 dans la cavité ;
- des moyens de production 14 d'un champ magnétique selon l'axe dans ladite cavité ;
- des moyens de production 16 d'un champ magnétique radial multipolaire dans cette cavité, la superposition de ces champs magnétiques axial et radial formant un champ magnétique résultant réparti dans toute la cavité et définissant au moins une surface équimagnétique S complètement fermée à l'intérieur de la cavité ;
- des moyens d'extraction 10 des ions à l'extrémité 5 de la cavité ;
caractérisée en ce qu'elle comporte :
- une sonde polarisable en tension 20 pour améliorer l'ionisation du gaz et augmenter ainsi le flux d'ions extrait, réalisée en métal émetteur d'électrons, disposée en amont des moyens d'extraction et n'ayant aucun contact avec la surface magnétique ; et
- des moyens d'alimentation en tension 8 de la sonde.

Par gaz, il faut aussi comprendre des vapeurs métalliques.

La caractéristique principale de l'invention est de remplacer le premier étage de la source Minimafios par une sonde polarisable en tension.

Outre les avantages décrits précédemment, l'invention permet un coût plus faible que celui des sources existantes telles Minimafios, la fabrication de la sonde étant plus aisée que celle du premier étage de Minimafios.

Selon un mode préféré de l'invention, les moyens d'alimentation en tension consistent en une source de tension variable apte à fournir à ladite sonde une tension négative par rapport au potentiel de la cavité assurant ainsi une augmentation du courant d'ions.

Cette tension négative a une valeur absolue au moins égale à environ 100 volts pour une augmentation de la charge des ions.

Selon un mode de réalisation préféré, la sonde est disposée selon l'axe de la cavité, à une de ses extrémités et du côté opposé aux moyens d'extraction. Il est aussi possible de la disposer latéralement.

Dans un mode préféré de réalisation de la source d'ions, la sonde est fabriquée en tantale. Bien entendu, tout autre métal émetteur d'électrons peut être envisagé et, en particulier, le tungstène et le molybdène.

En particulier, la sonde comporte une tige de ce métal émetteur d'électrons et un disque de ce même métal fixé à une des extrémités de cette tige. Il est possible d'utiliser une sonde dont la tige est réalisée en un métal différent de celui du disque.

Avantageusement, l'introduction du gaz se fait selon l'axe de la cavité, parallèlement à la sonde. Ceci permet d'augmenter l'ionisation des atomes neutres. On peut toutefois introduire le gaz radialement. De préférence, l'introduction de la haute fréquence se fait selon l'axe de la cavité, du côté de la sonde. Il est toutefois possible d'introduire la haute fréquence radialement. Cette source permet en particulier l'obtention d'un courant d'ions d'argon dix sept fois chargés positivement.

D'autres caractéristiques et avantages de l'invention ressortiront mieux de la description qui va suivre, donnée à titre illustratif mais non limitatif. La description se réfère aux figures annexées, dans lesquelles :
- la figure 1, déjà décrite, représente schématiquement une source RCE de l'art antérieur ;
- la figure 2 représente schématiquement la source d'ions selon l'invention ;
- la figure 3 est une représentation schématique de la cavité de la source de la figure 2 ;
- les figures 4 à 6 sont des courbes de résultats obtenus lors d'expériences avec la source selon l'invention ; les courbes de la figure 4 donnent les variations du courant ionique Iᵢ exprimé en microampères, en fonction de la charge de l'ion krypton. La courbe de la figure 5 montre les variations du nombre N approximatif d'impulsions par seconde de l'ion Ar¹⁷⁺ en fonction du potentiel U de la sonde exprimé en volts. La courbe de la figure 6 donne les variations du courant Iₛ de la sonde exprimé en milliampères en fonction du potentiel U de cette même sonde exprimé en volts.

La figure 2 représente la source d'ions selon l'invention. Cette source comporte, comme celle de l'art antérieur, un étage B équipé de la cavité 2 RCE quasiment identique au second étage B de la source de la figure 1. En revanche, le premier étage A de la source de la figure 1 a disparu et a été remplacé par une sonde 20 polarisable, alimentée en tension par une source d'alimentation variable 8. Par ailleurs, cette source comporte, à l'entrée de la cavité HF, un élément de fer doux 18 et un autre élément de fer doux 12 à la sortie de la cavité HF, en aval des électrodes 10a.

Le rôle de l'élément 18 est identique à celui de l'élément 18a de la source de la figure 1. L'élément 12, quant à lui, permet la diminution du champ magnétique axial en aval des électrodes de sortie 10a.

En outre, l'alimentation 6 en gaz ou vapeur métallique est effectuée selon l'axe X de la cavité HF et non plus radialement afin d'augmenter la quantité d'ions.

La sonde 20 est alimentée par la source 8 de tension variable (0 - 200 V) dont le branchement électrique est tel que la sonde 20 reçoit une tension négative par rapport au potentiel de la cavité qui est supérieur de quelques kilovolts (10 à 20 kV) par rapport à la masse. La sonde 20 est constituée d'une tige 20a d'un métal émetteur d'électrons au bout de laquelle est fixé un disque 20b du même métal. Ce disque a un diamètre environ dix fois plus grand que celui de la tige 20a afin d'améliorer l'émission des électrons. Ce métal est en particulier du tantale.

Dans la réalisation représentée, la sonde 20 est placée à l'extrémité 3 de la cavité 2, extrémité opposée à celle des moyens d'extraction 10 des ions. De plus, elle est placée selon l'axe X de la cavité 2, parallèlement à l'entrée haute fréquence 4 et à l'introduction du gaz 6. La sonde est fixée dans cette position à l'aide d'un obturateur 22, isolant électrique équipé d'orifices pour le passage, respectivement, de la tige 20a, de l'introduction du gaz 6 et de l'entrée haute fréquence 4.

Sur la figure 3, on a représenté schématiquement une partie de la source selon l'invention et, en particulier, l'intérieur de la cavité hyperfréquence 2. La surface équimagnétique S en forme de ballon de rugby, créée par le champ magnétique résultant, est représentée à l'intérieur de la cavité 2, sans contact avec les parois de la cavité. La sonde 20 située à l'extrémité 3 de la cavité 2 n'a aucun contact avec cette surface équimagnétique S afin d'éviter au mieux les possibilités de recombinaisons d'un ion avec un ou plusieurs électrons.

Les courbes des figures 4 à 6 ont été établies pour une fréquence de 18 GHz et une tension de 15 kV appliquée à la cavité HF.

La figure 4 représente les spectres d'ionisation du krypton, c'est-à-dire les variations du courant ionique Iᵢ du krypton, en microampères, en fonction de l'état de charge Q de l'ion krypton. Le premier spectre a est obtenu pour une sonde non polarisée et donc pour une tension de sonde nulle. Le second spectre b est obtenu pour une sonde polarisée par une tension négative de -180 volts. On remarque une augmentation du courant avec la tension de polarisation ; la valeur maximale est multipliée par un facteur au moins égal à deux lorsque la tension de la sonde passe de 0 à -180 volts.

Une autre conséquence de cette polarisation de la sonde est l'augmentation de la charge des ions du krypton qui passe de quatorze fois chargés positivement à dix sept fois chargés positivement, pour la valeur maximale du courant.

A l'inverse, les inventeurs ont constaté que la sonde, alimentée par une tension positive par rapport à la cavité HF, a pour effet de diminuer le courant d'ions et d'augmenter les faibles états de charge.

La courbe de la figure 5 représente les variations de la quantité N d'ions argon dix sept fois chargés positivement, exprimée en nombre d'impulsions par seconde, en fonction du potentiel U de la sonde, exprimé en volts.

Cette courbe a été tracée en relevant l'intensité de la raie K_{α} émise par un faisceau d'ions Ar¹⁷⁺ intercepté par une cible solide. Le faisceau d'ions est extrait de la source avec un potentiel de 15 kV appliqué à la cavité par rapport à la masse et est défléchit par un aimant, par rapport à l'axe X, pour être analysé. L'angle de déviation est lié à l'état de charge sélectionné en M/Q (M est la masse de l'ion et Q sa charge). Il est ici de 104° pour Q = 17. La raie K_{α} (2,957 KeV) est observée avec un détecteur au germanium hyper-pur qui regarde la cible sous un angle solide 4.10⁻⁵ stéradian à travers une fenêtre de Kapton®.

Cette technique de mesure ne donne pas directement l'intensité du courant d'ions Ar¹⁷⁺ mais permet de suivre son évolution sans ambiguïté. L'intensité de la raie étant proportionnelle au courant d'ions Ar¹⁷⁺ tombant sur la cible. L'énergie des rayons X étant caractéristique de cet ion, on évite ainsi toute confusion avec les états de charge ayant un Q/M voisin tel que l'ion azote six fois chargé.

On remarque sur cette courbe la forte dépendance du nombre d'ions N avec le potentiel de la sonde. Le facteur de croissance du nombre d'ions Ar¹⁷⁺ est environ de 100 pour un potentiel de la sonde passant de -5 volts à -150 volts.

La courbe de la figure 6 représente les variations du courant Iₛ de la sonde en milliampères en fonction du potentiel U de cette même sonde en volts. Aux environs de U = 0, le courant de la sonde en tantale est négatif, d'une valeur absolue supérieure à 3 milliampères ; ce courant correspond à une capture d'électrons. Pour des tensions supérieures, en valeur absolue, à environ 100 volts, le courant de la sonde est positif ; il s'agit alors d'émission d'électrons par la sonde ou bien d'un courant ionique de tantale collecté ou encore d'émission d'électrons et d'un courant ionique de tantale collecté.

La source d'ions selon l'invention est de fabrication plus simple que les sources à deux étages connues et permet d'atteindre au moins les mêmes performances qu'une source à deux étages pour un coût moins élevé.

## Revendications

1. Source d'ions positifs fortement chargés à résonance cyclotronique électronique comportant :
- une cavité hyperfréquence (2) comportant un axe de symétrie (X) ;
- une entrée haute fréquence (4) débouchant dans la cavité pour y créer un champ électromagnétique de haute fréquence ;
- une introduction de gaz (6) dans la cavité ;
- des moyens de production (14) d'un champ magnétique selon l'axe dans ladite cavité ;
- des moyens de production (16) d'un champ magnétique radial multipolaire dans cette cavité, la superposition de ces champs magnétiques axial et radial formant un champ magnétique résultant réparti dans toute la cavité et définissant au moins une surface équimagnétique (S) complètement fermée à l'intérieur de la cavité ;
- des moyens d'extraction (10) des ions à l'extrémité (5) de la cavité,
caractérisée en ce qu'elle comporte :
- une sonde (20) polarisable en tension pour améliorer l'ionisation du gaz et augmenter ainsi le flux d'ions extrait, réalisée en métal émetteur d'électrons, disposée en amont des moyens d'extraction et n'ayant aucun contact avec la surface équimagnétique ; et
- des moyens d'alimentation en tension (8) de la sonde.

2. Source selon la revendication 1, caractérisée en ce que les moyens d'alimentation en tension consistent en une source de tension variable (8) apte à fournir à ladite sonde une tension négative par rapport au potentiel de la cavité assurant une augmentation du courant d'ions.

3. Source selon la revendication 2, caractérisée en ce que cette tension négative a une valeur absolue au moins égale à environ 100 Volts pour augmenter la charge des ions.

4. Source selon l'une quelconque des revendications précédentes, caractérisée en ce que la sonde est disposée selon l'axe (X) de la cavité et à une de ses extrémités.

5. Source selon l'une quelconque des revendications précédentes, caractérisée en ce que la sonde (20) comporte une tige (20a) d'un métal émetteur d'électrons et un disque (20b) de ce même métal fixé à une des extrémités de ladite tige.

6. Source selon l'une quelconque des revendications précédentes, caractérisée en ce que l'introduction (6) de gaz se fait selon l'axe de la cavité, parallèlement à la sonde.

7. Source à résonance cyclotronique électronique (RCE) pour l'obtention d'un courant d'ions d'argon dix sept fois chargés positivement, caractérisée en ce que la source consiste en l'une quelconque des revendications 1 à 6 et en ce que le gaz introduit dans la cavité contient de l'argon.

## Patentansprüche

1. Quelle stark geladener positver Ionen mit Elektronzyklotronresonanz, umfassend:
- einen Ultrahochfrequenzresonator (2) mit einer Symmetrieachs (X);
- einen Hochfrequenzeingang (4), der in dem Resonator mündet, um dort ein elektromagnetisches Hochfreqenzfeld zu erzeugen;
- eine Gaseinleitung (6) in den Resonator;
- Einrichtungen (14), um in dem genannten Resonator ein Magnetfeld in Achsrichtung zu erzeugen;
- Einrichtungen (16), um in diesem Resonator ein multipolares radiales Magnetfeld zu erzeugen, wobei durch die Überlagerung dieser axialen und radialen Magnetfelder ein resultierendes Magnetfeld entsteht, das in dem gesamten Resonator verteilt ist und wenigstens eine vollständig ins Innern des Resonators eingeschlossene äquimagnetische Fläche (S) bildet;
- Ionenextraktionseinrichtungen (10) am Ende (5) des Resonators.
**dadurch gekennzeichnet**, daß sie umfaßt:
- eine spannungspolarisierbare bzw. vorspannbare Sonde (20), um die Ionisierung des Gases zu verbessern und derart den Fluß der extrahierten Ionen zu erhöhen, hergestellt aus elektronenemittierendem Metall, vor den Extraktionseinrichtungen angeordnet, wobei sie keinen Kontakt mit der äquimagnetischen Fläche hat; und
- Spannungsversorgungseinrichtungen (8) der Sonde.

2. Quelle nach Anspruch 1, dadurch gekennzeichnet, daß die Spannungsversorgungseinrichtungen durch eine verstellbare Spannungsquelle (8) gebildet werden, die der genannten Sonde zur Erhöhung des Ionenstroms eine bezüglich des Potentials des Resonators negative Spannung liefern kann.

3. Quelle nach Anspruch 2, dadurch gekennzeichnet, daß diese negative Spannung einen Absolutwert von wenigstens ungefähr 100 Volt hat, um die Ladung der Ionen zu erhöhen.

4. Quelle nach einem der vorangehenden Ansprüche, dadurch gekennzeichnet, daß die Sonde entsprechend der Achse (X) des Resonators und an einem seiner Enden angeordnet ist.

5. Quelle nach einem der vorangehenden Ansprüche, dadurch gekennzeichnet, daß die Sonde (20) eine Stange (20a) aus einem elektronenemittierenden Material und eine an einem der Enden der Stange befestigte Scheibe (20b) aus demselben Material umfaßt.

6. Quelle nach einem der vorangehenden Ansprüche, dadurch gekennzeichnet, daß die Gaseinleitung in der Richtung der Achse des Resonators erfolgt, parallel zu der Sonde.

7. Elektronzyklotronresonanz-Quelle um siebzehnfach positiv geladene Argonionen zu erhalten, dadurch gekennzeichnet, daß die Quelle gebildet wird nach einem der Ansprüche 1 bis 6, und dadurch, daß das in den Resonator eingeleitete Gas Argon enthält.

## Claims

1. Source of highly charged, positive ions having electron cyclotron resonance comprising:
- a hyperfrequency cavity (2) having an axis of symmetry (X);
- a high frequency inlet (4) opening into the cavity so as to create there a high frequency electromagnetic field;
- a pipe (6) for admitting gas into the cavity;
- means (14) for producing a magnetic field along the axis in said cavity;
- means (16) for producing a multipolar radial magnetic field in this cavity, the superimposition of these axial and radial magnetic fields forming a resultant magnetic field distributed throughout the cavity and defining at least one equimagnetic surface (S) completely closed inside the cavity;
- means (10) for extracting ions at the extremity (5) of the cavity;
characterized in that it comprises:
- a voltage-polarizable probe (20) so as to increase ionization of the gas and thus increase the flow of extracted ions made from an electron emitting metal, said probe being disposed upstream of the extraction means and having no contact with the equimagnetic surface; and
- means (8) for supplying the probe with voltage.

2. Source according to claim 1, characterized in that the voltage feeding means consist of a variable voltage source (8) able to provide said probe with a negative voltage with respect to the potential of the cavity ensuring an increase of the ionic current.

3. Source according to claim 2, characterized in that this negative voltage has an absolute value equal at least to about 100 volts so as to increase the charge of ions.

4. Source according to any one of the preceding claims, characterized in that the probe is disposed along the axis of the cavity and at one of its extremities.

5. Source according to any one of the preceding claims, characterized in that the probe has a rod (20a) of an electron emitting metal and a disk (20b) made of this same metal and fixed to one of the extremities of said rod.

6. Source according to any one of the preceding claims, characterized in that introduction of the gas takes place along the axis of the cavity, parallel to the probe.

7. Electron cyclotron resonance (ECR) source for obtaining an argon ion current positively charged seventeen times, characterized in that the source is in accordance with any one of the claims 1 to 6 and in that the gas introduced into the cavity contains argon.
